# EUROPÄISCHE PATENTSCHRIFT

(11) **EP 1 072 206 B1**
(45) Veröffentlichungstag und Bekanntmachung des Hinweises auf die Patenterteilung: **18.05.2005**
(21) Anmeldenummer: 00890230.6
(22) Anmeldetag: 26.07.2000
(51) Int. Cl.: A43B 13/18

(54) **Schuh**
Shoe
Chaussure

(30) Priorität: 29.07.1999 AT 131299
(43) Veröffentlichungstag der Anmeldung: 31.01.2001
(73) Patentinhaber: Weigl, Christine, 4890 Frankenmarkt (AT); Wijzenbeek, Elfriede, Mag., 4890 Frankenmarkt (AT)
(72) Erfinder: Weigl, Christine, 4890 Frankenmarkt (AT); Wijzenbeek, Elfriede, Mag., 4890 Frankenmarkt (AT)
(74) Vertreter: Hübscher, Helmut, Dipl.-Ing.

(56) Entgegenhaltungen:
- DE-A- 4 200 041
- DE-U- 29 905 961
- US-A- 4 100 686
- US-A- 5 493 792
- US-A- 5 686 167

## Beschreibung

Die Erfindung bezieht sich auf einen Schuh mit einer Laufsohleeiner Innensohle und einer zwischen Laufsohle und Innensohle vorgesehenen Einlage aus zwei randseitig miteinander flüssigkeitsdicht verbundenen Deckfolien, die zwischen sich eine sich über den Sohlenbereich erstreckende, vorzugsweise gelartige Flüssigkeitsfüllung einschließen.

Um einerseits eine gleichmäßige Druckverteilung über die Fußsohle sicherzustellen und anderseits auf die Fußsohle eine Massagewirkung zu erzielen, sind Schuheinlagen bekannt (DE 2 152 710 A), die aus zwei miteinander randseitig verschweißten Deckfolien bestehen, die zwischen sich eine gelartige Flüssigkeitsfüllung einschließen, so daß sich diese Einlage aufgrund der Flüssigkeitsfüllung an die jeweilige Fußform des Schuhbenützers anpaßt und für eine gleichmäßige Druckverteilung über die Sohlenfläche sorgt. Da mit der Änderung der örtlichen Druckbelastung bei der Gehbewegung die Flüssigkeitsfüllung zwischen den Deckfolien verlagert wird, ergibt sich außerdem eine Massagewirkung auf die Fußsohlen durch diese mit einer Dickenänderung der Einlage einhergehenden Flüssigkeitsverlagerung. Diese bekannten Einlagen können jedoch keine vorteilhafte Fußstütze bilden, weil sie aufgrund der druckbedingten Flüssigkeitsverlagerungen Fehlhaltungen des Fußes nicht ausgleichen können; und zwar auch dann nicht, wenn der Sohlenbereich in einzelne Kammern unterteilt wird (US 5 493 792 A), die außerdem die Massagewirkung wegen der dann örtlich beschränkten Flüssigkeitsverdrängung beeinträchtigen.

Werden bei anderen bekannten Schuheinlagen (WO 98/31249 A1, US 4 471 538 A, US 5 686 167 A) auf der dem Fuß zugekehrten Seite der Einlage örtlich begrenzte Flüssigkeitspolster vorgesehen, so beschränkt sich die gleichmäßige Druckverteilung auf diese örtlich begrenzten Bereiche der Schuheinlage, wobei zwangsläufig auf eine Massagewirkung der Fußsohle verzichtet werden muß. Abgesehen davon können nur die Einlagenbereiche außerhalb der Flüssigkeitspolster eine einer Fehlhaltung des Fußes entgegenwirkende Stützfunktion ausüben, was zu einer zusätzlichen Beschränkung der Möglichkeiten für die Anordnung von Flüssigkeitspolstem führt.

Zur Dämpfung von Stoßbelastungen auf den Fuß ist es bekannt (DE 42 00 041 A1, US 4 458 430 A), in der Laufsohle eines Schuhs sowohl im Vorfuß- als auch im Fersenbereich je ein Flüssigkeitspolster vorzusehen und diese Flüssigkeitspolster miteinander über Strömungskanäle zu verbinden, so daß bei einer Fußbelastung in einem Polsterbereich Flüssigkeit in den jeweils anderen Polsterbereich strömen kann. Diese Flüssigkeitsverdrängung, die beim Abrollen des Fußes während der Gehbewegung ein Hin- und Herpumpen der Flüssigkeit zwischen den Flüssigkeitspolstem im Vorfuß- und Fersenbereich mit sich bringt, bewirkt zwar eine Dämpfung von stoßartigen Fußbelastungen, doch leidet wegen der damit verbundenen örtlichen Nachgiebigkeit der Laufsohle die Stützwirkung, zumal mit den Ausnehmungen der Laufsohle deren Verwindungssteifigkeit bezüglich einer Längsachse erheblich herabgesetzt wird.

Flüssigkeits polster sind außerdem aus US-A-5 686 167 und US-A-5 493 792 bekannt.

Schließlich ist es bekannt (US 4 100 686 A), in einer der Fußsohle entsprechenden Ausnehmung der Laufsohle eine mit einer Flüssigkeit gefüllte Einlage aus zwei randseitig miteinander flüssigkeitsdicht verbundenen Deckfolien vorzusehen und diese mit einer biegsamen Innensohle aus geschlossenporigem Schaumstoff abzudecken. Da diese Innensohle kein Fußbett bildet, treten ähnliche Schwierigkeiten hinsichtlich der Fußabstützung wie bei Schuhen auf, bei denen keine Abdeckung des Flüssigkeitspolsters vorgesehen ist. Eine allfällige Fehlhaltung des Fußes kann durch eine solche Innensohle nicht korrigiert werden.

Der Erfindung liegt somit die Aufgabe zugrunde, einen Schuh der eingangs geschilderten Art so auszugestalten, daß die vorteilhaften Eigenschaften einer flüssigkeitsgefüllten Einlage hinsichtlich der Druckverteilung und der Massagewirkung ausgenützt werden können, ohne auf eine günstige Stützwirkung auf den Fuß verzichten zu müssen.

Die Erfindung löst die gestellte Aufgabe dadurch, daß die Innensohle ein Fußbett bildet und eine in Längsrichtung größere Biegeweichheit als in Querrichtung aufweist, und, daß die Einlage in Kontakt mit der Laufsohle und der Innensohle steht.

Da sich der Fuß zufolge dieser Maßnahmen nicht unmittelbar, sondern über eine mit einem entsprechenden Fußbett ausgebildete Innensohle auf der flüssigkeitsgefüllten Einlage abstützt, bildet diese Sohle einen Druckübertragungskörper, der für eine angemessene Druckverteilung sorgt, was einerseits eine großflächigere Verdrängung der Flüssigkeitsfüllung mit sich bringt und anderseits eine ausreichende Stützwirkung durch das Fußbett sicherstellt. Da eine ein Fußbett bildende Innensohle eine entsprechende Verwindungssteifigkeit und zumindest eine in Längsrichtung größere Biegeweichheit als in Querrichtung aufweist, wird bei einem gehbedingten Lastwechsel die Flüssigkeitsfüllung vor allem in Längsrichtung des Schuhs hin- und herverlagert. Diese Flüssigkeitsverlagerung in Längsrichtung bringt die angestrebte vorteilhafte Massagewirkung mit sich, weil sich diese Flüssigkeitsbewegung der Sohlenbewegung mit dem Fußbett überlagert und für eine wellenartige Sohlenbewegung sorgt.

Bei der Anordnung der flüssigkeitsgefüllten Einlage zwischen der Laufsohle und der Innensohle mit dem Fußbett ist darauf zu achten, daß durch die Sohlenbefestigung die durch die Verdrängung der Flüssigkeitsfüllung bedingte Bewegung der Innensohle mit dem Fußbett nicht behindert wird, kann die Einlage mit der Flüssigkeitsfüllung zumindest mit einer der beiden anschließenden Sohlen verklebt werden. Bei einer Verklebung der flüssigkeitsgefüllten Einlage mit nur einer der beiden anschließenden Sohlen kann die Innensohle mit dem Fußbett aus dem Schuh entnommen werden, wobei die flüssigkeitsgefüllte Einlage entweder dem Schuh oder der Innensohle mit dem Fußbett zugeordnet ist.

In der Zeichnung ist der Erfindungsgegenstand beispielsweise dargestellt. Es zeigen die
- Fig. 1 bis 3: die Sohle eines erfindungsgemäßen Schuhs jeweils in einem schematischen Längsschnitt in drei unterschiedlichen Belastungsstellungen.

Gemäß dem dargestellten Ausführungsbeispiel besteht die Sohle eines erfindungsgemäßen Schuhs aus einer üblichen Laufsohle 1, einer ein Fußbett bildenden Innensohle 2 und einer sohlenartigen Einlage 3 zwischen diesen Sohlen 1 und 2. Die Einlage 3, die nicht zwingend Sohlenform haben muß, weist zwei miteinander randseitig verschweißte oder verklebte Deckfolien 4 auf, die zwischen sich eine Flüssigkeitsfüllung 5 einschließen, die vorzugsweise aus einem Gel besteht. Diese Flüssigkeitsfüllung 5 kann innerhalb der Deckfolien 4 verlagert werden, wenn sich die Druckbelastung der Einlage 3 über die Innensohle 2 mit dem Fußbett ändert. Ausgehend von einer über die Sohlenfläche gleichmäßigen Belastung nach der Fig. 1 wird bei einer Sohlenbelastung im Vorfußbereich entsprechend der Kraft P₁ gemäß der Fig. 2 die Flüssigkeitsfüllung 5 aus dem Vorfußbereich gegen den Fersenbereich hin verdrängt, was mit einer entsprechenden Aufwölbung der Innensohle 2 mit dem Fußbett im hinteren Sohlenbereich verbunden ist, wie dies ein Vergleich mit der in der Fig. 2 strichpunktiert eingezeichneten Ausgangsstellung der Innensohle 2 erkennen läßt. Wird nunmehr die Innensohle 2 im Fersenbereich entsprechend der Kraft P₂ belastet, so wird die Flüssigkeitsfüllung 5 aus dem Fersenbereich in den Vorfußbereich verdrängt, was gemäß der Fig. 3 eine Aufwölbung der Innensohle 2 im Vorfußbereich zur Folge hat. Bei einer während einer Gehbewegung abwechselnden Belastung der Schuhsohle im Vorfuß- und im Fersenbereich stellt sich somit eine Wellenbewegung der Innensohle 2 mit dem Fußbett in Sohlenlängsrichtung ein, so daß durch diese sich der Abrollbewegung überlagernde Wellenbewegung der Innensohle 2 mit dem Fußbett eine sehr wirksame Fußsohlenmassage erreicht wird. Da über die Sohle 2 die über den Fuß aufgebrachte Sohlenbelastung im wesentlichen über die Sohlenbreite verteilt auf die Einlage 3 mit der Flüssigkeitsfüllung 5 übertragen wird, kann die Stützfunktion des Fußbettes der Innensohle 2 trotz ihrer Abstützung auf der Einlage 3 vorteilhaft ausgenützt werden, weil eben wegen der Druckübertragung über die Innensohle 2 die Stützfunktion beeinträchtigende, örtlich begrenzte Belastungsunterschiede insbesondere quer zur Sohlenlängsrichtung ausgeglichen werden.

Zur Befestigung der Sohlen 1 und 2 mit der Einlage 3 können die Deckfolien 4 der Einlage 3 mit den anschließenden Sohlen 1 und 2 verklebt werden, was eine gute Verbindung dieser Schichten erlaubt, ohne die notwendige Beweglichkeit insbesondere der Innensohle 2 mit dem Fußbett zu beeinträchtigen.

## Patentansprüche

1. Schuh mit einer Laufsohle (1), einer Innensohle (2) und einer zwischen Laufsohle (1) und Innensohle (2) vorgesehenen Einlage (3) aus zwei randseitig miteinander flüssigkeitsdicht verbundenen Deckfolien (4), die zwischen sich eine sich über den Sohlenbereich erstreckende, vorzugsweise gelartige Flüssigkeitsfüllung (5) einschließen, **dadurch gekennzeichnet, daß** die Innensohle (2) ein Fußbett bildet und eine in Längsrichtung größere Biegeweichheit als in Querrichtung aufweist, und, daß die Einlage (3) in Kontakt mit der Laufsohle (1) und der Innensohle (2) steht.

2. Schuh nach Anspruch 1, **dadurch gekennzeichnet, daß** die Einlage (3) mit der Flüssigkeitsfüllung (5) zumindest mit einer der beiden anschließenden Sohlen (1, 2) verklebt ist.

## Claims

1. A shoe with an outsole (1), an insole (2), and an insert (3) disposed between the outsole (1) and the insole (2) and consisting of two outer films (4) which are interconnected at the edges so as to be liquid-tight and which enclose between them a liquid filling (5), preferably in the form of a gel, which extends over the sole area, **characterised in that** the insole (2) forms a footbed and has greater flexural softness in the longitudinal direction than in the transverse direction, and **in that** the insert (3) is in contact with the outsole (1) and the insole (2).

2. A shoe according to claim 1, **characterised in that** the insert (3) containing the liquid filling (5) is glued to at least one of the two adjoining soles (1, 2).

## Revendications

1. Chaussure, avec une semelle extérieure (1), une semelle intérieure (2) et une intercalaire (3), prévue entre la semelle extérieure (1) et la semelle intérieure (2), formée de deux feuilles de couverture (4) reliées ensemble de façon étanche aux liquides côté bordure, feuilles de couverture enfermant entre elles un remplissage en liquide (5), de préférence gélatineux, s'étendant sur la zone de semelle, **caractérisée en ce que** la semelle intérieure (2) forme un reposoir pour le pied et présente une souplesse en flexion en direction longitudinale supérieure à ce qu'elle est en direction transversale, et **en ce que** l'intercalaire (3) reste en contact avec la semelle extérieure (1) et la semelle intérieure (2).

2. Chaussure selon la revendication 1, **caractérisée en ce que** l'intercalaire (3), avec le remplissage en liquide (5), est collée au moins à l'une des deux semelles (1, 2) raccordées ensemble.
